# EUROPÄISCHE PATENTANMELDUNG

(11) **EP 0 404 163 A1**
(43) Veröffentlichungstag der Anmeldung: **27.12.1990**
(21) Anmeldenummer: 90111784.6
(22) Anmeldetag: 21.06.1990
(51) Int. Cl.: A45D 2/18

(54) **Lockenwickler**

(30) Priorität: 21.06.1989 DE 8907567 U
(71) Anmelder: Wella Aktiengesellschaft, D-64295 Darmstadt (DE)
(72) Erfinder: Buheitel, Horst,, D-8673 Rehau (DE); Anthes, Peter,, D-6050 Offenbach (DE); Fertig, Werner,, D-6140 Bernsheim 1 (DE); Beer, Erich, D-6418 Hünfeld (DE); Seja, Frank,, D-6100 Darmstadt (DE); Trinkaus, Karl, D-6100 Darmstadt, (DE); Zang, Rupert Dr, D-8754 Grossostheim (DE)

(57) **Zusammenfassung**

Lockenwickler (1, 1e) zum Aufwickeln von Haarsträhnen zwecks Wasser- oder Dauerwellung, bestehend aus einem ersten stabförmigen Aufwickelabschnitt (2) mit einem ersten Durchmesser und einem zweiten stabförmigen Aufwickelabschnitt (4) mit einem zweiten kleineren Durchmesser, wobei nach der ersten Erfindung vorgesehen ist, daß zwischen den beiden Aufwickelabschnitten (2, 4) ein beide verbindendes Biegeteil (6, 6a, 6b, 6c) oder Gelenkteil (15) für eine bleibende Position des ersten Aufwickelabschnitts (2) angeordnet ist (Fig. 2).

Nach der zweiten Erfindung ist vorgesehen, daß zwischen den beiden Aufwickelabschnitten (2, 4) ein beide verbindendes Biegeteil (6a) oder Gelenkteil (15′) angeordnet ist, und daß die beiden Aufwickelabschnitte (2, 4) in einer abgewinkelten Stellung an den freien Enden (18, 19) mit einem Verbindungsteil (21, 21′) verbindbar sind (Fig. 10).

## Beschreibung

Die Erfindung betrifft einen Lockenwickler nach der Gattung des Oberbegriffs des Anspruchs 1 bzw. des Anspruchs 19..

Ein derartiger Lockenwickler ist durch DE-81 25 946-U1 bekannt. Dieser bekannte Lockenwickler weist einen ersten stabförmigen Aufwickelabschnitt mit einem ersten Durchmesser und einen axial dazu fest angeordneten zweiten stabförmigen Aufwickelabschnitt mit einem zweiten Durchmesser auf, wobei der zweite Durchmesser kleiner ist als der erste Durchmesser. Dieser Lockenwickler dient dazu, dem Haaransatz eine stärkere Wellung zu geben, wozu zuerst von den Haarspitzen her eine Haarsträhne auf den ersten Aufwickelabschnitt und dann der Haaransatzbereich der Strähne auf den zweiten Aufwickelabschnitt mit dem kleineren Durchmesser gewickelt wird. Durch diese Maßnahme erhält die Locke im Haaransatzbereich eine stärkere Wellung als es mit einem Lockenwickler möglich wäre, bei dem die Haarsträhne spiralartig aufgewickelt würde, weil mit jeder Umwicklung der Haarsträhne der Wickeldurchmesser größer würde. Ein wesentlicher Nachteil des Lockenwicklers ist darin zu sehen, daß dieser eine sehr große Wicklerlänge durch zwei axial nebeneinander angeordnete Strähnenwicklungen beansprucht, wodurch der Wickler nicht für eine großflächige (Gesamt-) Haarbehandlung infrage kommt.

Es ist daher Aufgabe der Erfindung, einen gattungsgleichen Lockenwickler zu schaffen, der den oben genannten Nachteil nicht aufweist.

Gelöst wird diese Aufgabe gemäß dem kennzeichnenden Teil des Hauptanspruchs 1 und dem Nebenanspruch 19. Weitere vorteilhafte Ausführungsformen der Erfindung gehen aus den Unteransprüchen hervor. So ermöglicht das beide Aufwickelabschnitte verbindende Biege- oder Gelenkteil eine wesentlich geringere Flächenbeanspruchung an der Kopfoberfläche dadurch, daß der erste Aufwickelabschnitt mit dem ersten Teil der Strähnenwicklung von der Kopfoberfläche bleibend weggebogen bzw. weggedreht wird, wodurch die Lockenwickler in geringeren seitlichen Abständen verwendet werden können.

In einer vorteilhaften Ausführung der Erfindung besteht das Biegeteil aus einem mit thermoplastischem Material umspritzten oder mit Kunststoff umschäumten Draht, wodurch der erste Aufwickelabschnitt des Wicklers in der gebogenen Position verbleibt. Durch das Umspritzen bzw. Umschäumen wird gleichzeitig eine gute Verbindung mit den beiden Wickelabschnitten erreicht.

Eine andere Ausführungsform der Erfindung schlägt einen bistabilen Faltenbalg als Biegeteil vor, wodurch die Aufwickelabschnitte in jeder eingestellten Position verbleiben.

Bei einem anderen Ausführungsbeispiel wird als Biegeteil ein radial gerillter Balg vorgeschlagen, dem ein axial angeordneter Draht zugeordnet ist und wahlweise zwecks Stabilisierung der Drahtlage und des Balgs der Hohlraum mit einem thermoplastischen Kunststoff bzw. -Schaum gefüllt ist. Es ist nämlich für ein gutes Dauerwellergebnis ein relativ eindrückfestes Biegeteil anzustreben.

Anstatt eines massiven dickeren Drahts können auch mehrere dünnere Drähte vorgesehen werden, wodurch die Bruchgefahr der einzelnen Drähte wesentlich verringert wird, insbesondere bei wendelförmig angeordneten Drähten.

In einer besonders vorteilhaften Ausführung sind kreisringförmig angeordnete Polyamid-Fasern vorgesehen, die am freien Ende mit einer Faser-Führung in einer vorgegebenen Winkelstellung verrastbar ausgebildet sind. In einer anderen Ausführung ist eine derartige Faser-Führung vorgesehen, daß die Fasern durch Friktion jeden manuell eingestellten Biegewinkel beibehalten.

Eine die Fasern umschließende Wendelfeder ermöglicht einerseits ein problemloses Anspritzen einer Kunststoffummantelung und sorgt andererseits gegen ein Eindrücken bzw. Einknicken des Mantels.

Bei einem weiteren Ausführungsbeispiel ist das Gelenkteil als Kugelgelenk ausgebildet, wobei durch Friktion die Aufwickelabschnitte in jeder eingestellten Position verbleiben.

Zum Fixieren des Lockenwicklers mit einer aufgewickelten Strähne ist mindestens eine Bohrung für eine Haltenadel gegen Abwickeln vorgesehen.

Ein anderes Ausführungsprinzip zum Fixieren einer abgewinkelten Stellung des ersten Aufwickelabschnitts ergibt sich nach dem kennzeichnenden Teil des Nebenanspruchs 7 dadurch, daß die freien Enden mit einem Verbindungsteil verbunden sind.

Das Biegeteil kann aus - vorzugsweise geschäumtem - thermoplastischem Material hergestellt sein.

In einer anderen Ausführungsform ist das Gelenk als Kugelgelenk ausgebildet.

Zum Befestigen des Verbindungsteils sind die freien Enden der Aufwickelabschnitte mit je einem Befestigungselement versehen. Dadurch kann der Verbindungsteil wahlweise von den freien Enden gelöst oder befestigt werden.

Der Verbindungsteil kann wahlweise aus thermoplastischem oder steifem Material ausgebildet sein, je nach Art des Biege- oder Gelenkteils. Da ein aus thermoplastischem Material hergestelltes Biegeteil die Eigenschaft hat, in Richtung seiner ursprünglichen Längsachse zu gehen (Federwirkung), kann entweder der Verbindungsteil aus steifem Material ausgebildet sein oder aus thermoplastischem Material.

An einem Ende ist der Verbindungsteil mit einem Stützfuß versehen, wodurch der Lockenwickler mit der darauf aufgewickelten Haarsträhne sich nicht mehr abwickeln kann.

Dadurch, daß der Verbindungsteil im wesentlichen flachförmig ausgestaltet ist, wird eine gute Stützsteifigkeit des Fußes gewährleistet.

Die Erfindung wird anhand mehrerer Ausführungsbeispiele näher beschrieben.

Es zeigt:
Fig. 1 ein erstes Ausführungsbeispiel eines ungebogenen Wicklers in einer Schnittdarstellung im Bereich eines Biegeteils;
Fig. 2 den umgebogenen Lockenwickler nach der Fig. 1 mit einer schematisch dargestellten aufgewickelten Haarsträhne;
Fig. 3 ein zweites Ausführungsbeispiel eines Lockenwicklers mit einem bistabilen Faltenbalg als Biegeteil;
Fig. 4 ein drittes Ausführungsbeispiel mit einem gerillten Balg;
Fig. 5 ein viertes Ausführungsbeispiel eines Lockenwicklers mit einem Kugelgelenk als Gelenkteil;
Fig. 6 bis 8 ein fünftes Ausführungsbeispiel eines Biegeteils mit radial angeordneten Fasern in verschiedenen Darstellungen;
Fig. 9 bis 11 ein sechstes Ausführungsbeispiel mit einem Verbindungsteil in verschiedenen Positionen bzw. Ansichten;
Fig. 12 und 13 ein siebentes und achtes Ausführungsbeispiel mit einem Verbindungsteil.

In der Fig. 1 ist ein Lockenwickler 1 dargestellt, der aus einem ersten stabförmigen Aufwickelabschnitt 2 mit einem ersten Durchmesser 3 und einem zweiten stabförmigen Aufwickelabschnitt 4 mit einem zweiten Durchmesser 5, der kleiner ist als der erste Durchmesser 3, besteht. Beide Abschnitte 2, 4 sind mit einem Biegeteil 6 verbunden, z. B. mittels Schweißung oder Klebung. Das Biegeteil 6 ist mit einem Draht 7 versehen, der an seinen Enden mit jeweils einem Aufwickelabschnitt 2, 4 fest verbunden ist und von einem thermoplastischen Material 8 oder einer Kunststoffschäumung 9 umgeben.

Gegen Abwickeln des Lockenwicklers 1 ist dieser am freien Ende des zweiten Aufwickelabschnitts 4 mit einer oder mehreren Bohrungen 10 für das Durchstecken einer Haltenadel 11 (Fig. 2) versehen.

Die Handhabung des Lockenwicklers 1 ist wie folgt: Mit dem ersten Aufwickelabschnitt 2 des ungebogenen Wicklers 1 wird die Haarsträhne 12 bis ca. 1/2 bis 1/3 ihrer Länge aufgewickelt und dann der Rest bis zum Haaranfang auf den zweiten Aufwickelabschnitt 4 aufgewickelt, wobei zwischen den Abschnitten 2, 4 - also im Bereich des Biegeteils 6 eine Übergangswicklung erfolgt. Nun wird der erste Aufwickelabschnitt 2 senkrecht zur Kopfoberfläche 13 mittels des Biegeteils 6 gebogen und verbleibt in dieser Position. Sodann wird der Wickler 1 gegen Abwickeln mit einer Nadel 11 gesichert. Diese Stellung zeigt die Fig. 2. Dann wird eine Behandlungsflüssigkeit auf die gesamte aufgewickelte Haarsträhne 12 gebracht. Nach Behandlungsende wird die Fixierung des Wicklers 1 gelöst und der Wickler 1 zwecks Abwickelns der gewellten Haarsträhne geradegebogen (Fig. 1).

Ein zweites Ausführungsbeispiel eines Wicklers 1a ist in der Fig. 3 dargestellt, wobei als Biegeteil 6a ein bistabiler Faltenbalg 14 vorgesehen ist, der bewirkt, daß der erste Aufwickelabschnitt 2 in seiner abgebogenen Stellung verbleibt.

In der Fig. 4 ist ein drittes Ausführungsbeispiel eines Wicklers 1b dargestellt. Hierbei ist als Biegeteil 6b ein radial gerillter Balg 14a und axial dazu mehrere wendelförmig verlaufende Drähte 7a vorgesehen. An den Enden des Balgs 14a und der Drähte 7a sind die beiden Wickelabschnitte 2, 4 verbunden. Wahlweise kann der Hohlraum des Biegeteils 6b mit Kunststoff 8 gefüllt werden.

Als viertes Ausführungsbeispiel eines Wicklers 1c ist als Gelenkteil 15 ein Kugelgelenk 16 vorgesehen, wobei zwecks großen Verdrehungsvermögens des ersten Aufwickelabschnitts 2 Ausnehmungen 17 für den zweiten Aufwickelabschnitt 4 angeordnet sind (Fig. 5).

Ein besonders vorteilhaftes Ausführungsbeispiel eines Lockenwicklers 1d ist in den Fig. 6 bis 8 dargestellt.

Vorzugsweise sind hier radial angeordnete Fasern 24 aus vorzugsweise Polyamid vorgesehen, wodurch ein Faserbruch ausgeschlossen ist und die Fasern 24 keinem Verschleiß unterworfen sind. Hierzu sind die Fasern 24 einseitig mit dem ersten Aufwickelabschnitt 2 einstückig verbunden (z. B. Spritzteil). Die freien Enden der Fasern 24 korrespondieren mit einer Faserführung 30, die einstückig mit dem zweiten Aufwickelabschnitt 4 verbunden ist. Der Endbereich 31 der Fasern 24 weist einen kleineren Durchmesser auf, wodurch die Faser 24 am Absatz 32 an Kanten 33 verrasten kann und dadurch beide Aufwickelabschnitte 2, 4 in der verrasteten Position (Fig. 7) solange verbleiben, bis durch manuelle Überwindung dieser Verrastung beide Abschnitte 2, 4 wieder in eine axiale Position gebracht werden können (Fig. 6). Um die Fasern 24 herum ist eine Zugwendelfeder 25 angeordnet, die von einem Kunststoffmantel 26 umschlossen wird, der zugleich beide Wickelabschnitte 2, 4 verbindet. Alternativ kann vorgesehen werden, die Fasern 24 mittels einer Friktionseinrichtung 29 fixierbar auszubilden, wodurch dann der Endbereich 31 ohne Durchmesserverkleinerung vorzusehen ist. Zur Biegewinkelbegrenzung kann eine pilsartige Materialverdichtung der freien Enden der Fasern 24 vorgesehen werden.

Ein sechstes Ausführungsbeispiel eines Lockenwicklers 1e ist in den Fig. 9 und 10 dargestellt. Die beiden Aufwickelabschnitte 2, 4 sind mit einem Biegeteil 6d verbunden. Der Biegeteil 6d besteht aus - beispielsweise geschäumtem - thermoplastischem Material 8. An den freien Enden 18, 19 der beiden Aufwickelabschnitte 2, 4 sind Befestigungselemente 20 in Form von Bohrungen angeordnet. Diese Bohrungen 20 dienen als Halt bzw. Befestigung für ein Verbindungsteil 21, wozu in den Endbereichen des Verbindungsteil 21 jeweils ein fingerartiger Vorsprung 22 angeordnet ist. Als Verdrehsicherung des Wicklers 1c in einer ungefähr senkrechten Lage des ersten Aufwickelabschnitts 2 zum Kopf ist an einem Ende der Verbindungsteil 21 mit einem Stützfuß 23 versehen.

Eine Ansicht auf den Verbindungsteil 21 ist in der Fig. 11 dargestellt. Der Stützfuß 23 kann auch als flachförmiges Material - wie gestrichtelt angedeutet - vorgesehen werden.

In der Fig. 12 ist in einem weiteren Ausführungsbeispiel eines Lockenwicklers lf als Gelenkteil 15′ ein Kugelgelenk 16′ vorgesehen. Die bleibende abgewinkelte Stellung des ersten Aufwickelabschnitts 2 wird hier nicht durch Friktion des Kugelgelenks 16′ erreicht, sondern durch ein Verbindungsteil 21′, das mittels Befestigungselemente 20′, 20˝ verbunden ist. Bei dieser Ausführungsform ist ein elastisches Verbindungsteil 21′ vorgesehen.

Die Fig. 13 zeigt ein Verbindungsteil 21˝ mit einem seitlichen Schlitz 27, wodurch ein seitliches Fixieren des Verbindungsteils 21˝ mit dem fingerartigen Befestigungselement 20˝ erreicht wird.

## Patentansprüche

1. Lockenwickler zum Aufwickeln von Haarsträhnen zwecks Wasser- oder Dauerwellung, bestehend aus einem ersten stabförmigen Aufwickelabschnitt mit einem ersten Durchmesser und einem zweiten stabförmigen Aufwickelabschnitt mit einem zweiten Durchmesser, der kleiner ist als der erste Durchmesser,
**dadurch gekennzeichnet,**
daß zwischen den beiden Aufwickelabschnitten (2, 4) ein beide verbindendes Biegeteil (6, 6a, 6b, 6c) oder Gelenkteil (15) für eine bleibende Position des ersten Aufwickelabschnitts (2) angeordnet ist.

2. Lockenwickler nach Anspruch 1, **dadurch gekennzeichnet**, daß das Biegeteil (6) mit einem aus thermoplastischem Material (8) umgebenen Draht (7) versehen ist.

3. Lockenwickler nach Anspruch 1, **dadurch gekennzeichnet,** daß das Biegeteil (6) mit einem mit Kunststoff (9) umschäumten Draht (7) versehen ist.

4. Lockenwickler nach Anspruch 1, **dadurch gekennzeichnet,** daß das Biegeteil (6a) mit einem bistabilen Faltenbalg (14) versehen ist.

5. Lockenwickler nach Anspruch 1, **dadurch gekennzeichnet,** daß das Biegeteil (6b) mit einem radial gerillten Balg (14a) versehen ist und einen axial angeordneten Draht (7) aufweist.

6. Lockenwickler nach Anspruch 5, **dadurch ge kennzeichnet,** daß als Draht (7) mehrere dünnere Drähte (7a) vorgesehen sind.

7. Lockenwickler nach Anspruch 6, **dadurch gekennzeichnet,** daß die Drähte (7a) parallel verlaufend angeordnet sind.

8. Lockenwickler nach Anspruch 6, **dadurch gekennzeichnet,** daß die Drähte (7a) wendelförmig verlaufend angeordnet sind.

9. Lockenwickler nach mindestens einem der Ansprüche 5 bis 8, **dadurch gekennzeichnet,** daß der Hohlraum des Balgs (14a) mit thermoplastischem Kunststoff bzw. -schaum (8) gefüllt ist.

10. Lockenwickler nach mindestens Anspruch 1, **dadurch gekennzeichnet,** daß das Biegeteil (6c) mit parallel angeordneten Fasern (24) versehen ist.

11. Lockenwickler nach Anspruch 10, **dadurch gekennzeichnet,** daß die Fasern (24) kreisringförmig angeordnet sind.

12. Lockenwickler nach Anspruch 10 oder/und Anspruch 11, **dadurch gekennzeichnet,** daß die Fasern (24) aus Kunststoff, vorzugsweise aus Polyamid, bestehen.

13. Lockenwickler nach Anspruch 10 oder/und Anspruch 11 oder/und Anspruch 12, **dadurch gekennzeichnet,** daß die Fasern (24) von einer Wendelfeder (25) umschlossen sind.

14. Lockenwickler nach Anspruch 13, **dadurch gekennzeichnet,** daß die Wendelfeder (25) von einem elastischen Kunststoffmantel (26) umschlossen ist.

15. Lockenwickler nach Anspruch 14, **dadurch gekennzeichnet,** daß der Kunststoffmantel (26) mit den beiden Aufwickelabschnitten (2, 4) verbunden ist.

16. Lockenwickler nach Anspruch 14 und/oder Anspruch 15, **dadurch gekennzeichnet,** daß der Kunststoffmantel (26) angespritzt ist.

17. Lockenwickler nach Anspruch 1, **dadurch gekennzeichnet,** daß das Gelenkteil (15) mit einem Kugelgelenk (16) versehen ist.

18. Lockenwickler nach den Ansprüchen 1 bis 17, **dadurch gekennzeichnet,** daß am Endbereich des zweiten Aufwickelabschnitts (4) mindestens eine quer zur Längsachse des Lockenwicklers (1, 1a, 1b, 1c, 1d) angeordnete Durchgangsbohrung (10) vorgesehen ist.

19. Lockenwickler zum Aufwickeln von Haarsträhnen zwecks Wasser- oder Dauerwellung, bestehend aus einem ersten stabförmigen Aufwickelabschnitt mit einem ersten Durchmesser und einem zweiten stabförmigen Aufwickelabschnitt mit einem zweiten Durchmesser, der kleiner ist als der erste Durchmesser, **dadurch gekennzeichnet,** daß zwischen den beiden Aufwickelabschnitten (2, 4) ein beide verbindendes Biegeteil (6a) oder Gelenkteil (15`) angeordnet ist, und daß die beiden Aufwickelabschnitte (2, 4) in einer abgewinkelten Stellung an den freien Enden (18, 19) mit einem Verbindungsteil (21, 21`) verbindbar sind.

20. Lockenwickler nach Anspruch 19, **dadurch gekennzeichnet,** daß der Biegeteil (6d) aus thermoplastischem Material (8) besteht.

21. Lockenwickler nach Anspruch 19, **dadurch gekennzeichnet,** daß der Biegeteil (6d) aus geschäumtem thermoplastischem Material (8) besteht.

22. Lockenwickler nach Anspruch 19, **dadurch gekennzeichnet,** daß der Gelenkteil (15`) als Kugelgelenk (16`) ausgebildet ist.

23. Lockenwickler nach mindestens einem der Ansprüche 19 bis 22, **dadurch gekennzeichnet,** daß die freien Enden (18, 19) der Aufwickelabschnitte (2, 4) mit je einem lösbaren Befestigungselement (20, 20`) für den Verbindungsteil (21, 21`) versehen sind.

24. Lockenwickler nach Anspruch 19, **dadurch gekennzeichnet,** daß der Verbindungsteil (21, 21`) aus elastischem Material besteht.

25. Lockenwickler nach Anspruch 19, **dadurch gekennzeichnet,** daß der Verbindungsteil (21, 21`) aus biegbarem Material ausgebildet ist.

26. Lockenwickler nach mindestens einem der vorangegangenen Ansprüche 19 bis 25, **dadurch gekennzeichnet,** daß der Verbindungsteil (21, 21`) an einem freien Ende mit einem Stützfuß (23) versehen ist.

27. Lockenwickler nach mindestens einem der vorangegangenen Ansprüche 19 bis 26, **dadurch gekennzeichnet,** daß der Verbindungsteil (21, 21`) im wesentlichen flaohförmig ausgestaltet ist.

28. Lockenwickler nach mindestens einem der Ansprüche 19 bis 27, **dadurch gekennzeichnet,** daß der Verbindungsteil (22˝) in Nähe des Fußes (23) einen Schlitz (27) aufweist.

29. Lockenwickler nach mindestens einem der Ansprüche 12 bis 16, **dadurch gekennzeichnet,** daß die Fasern (24) verrastbar ausgebildet sind.

30. Lockenwickler nach mindestens einem der Ansprüche 12 bis 16, **dadurch gekennzeichnet,** daß die Fasern (24) mittels einer Friktionseinrichtung (29) fixierbar ausgebildet sind.
